# EUROPÄISCHE PATENTSCHRIFT

(11) **EP 1 353 121 B1**
(45) Veröffentlichungstag und Bekanntmachung des Hinweises auf die Patenterteilung: **06.01.2010**
(21) Anmeldenummer: 03005214.6
(22) Anmeldetag: 10.03.2003
(51) Int. Cl.: F21V 21/16, F21S 8/06

(54) **Triangelaufhängung für Hängeleuchten**
Triangular suspension device for suspended lamps
Dispositif de suspension triangulaire pour lampes suspendues

(30) Priorität: 12.04.2002 DE 10216437; 10.10.2002 DE 20215611 U
(43) Veröffentlichungstag der Anmeldung: 15.10.2003
(73) Patentinhaber: TRILUX GmbH & Co. KG, 59759 Arnsberg (DE)
(72) Erfinder: Drees, Frank, Dipl.-Ing., 58840 Plettenberg (DE)
(74) Vertreter: Bobzien, Hans Christoph

(56) Entgegenhaltungen:
- DE-C- 178 394
- DE-C- 426 935
- FR-A- 707 337
- JP-A- 4 112 406
- US-A- 1 662 568

## Beschreibung

Die Erfindung betrifft eine Triangelaufhängung für Hängeleuchten mit einem flexiblen, strangförmigen Halteelement, welches zwei Endbereiche zur Befestigung an einer Hängeleuchte und einen mittleren Umlenkbereich aufweist, wobei durch die sich an den Umlenkbereich anschließenden im wesentlichen geradlinigen Bereiche eine Ebene aufgespannt wird, und wobei ein deckenseitig befestigbares Aufhängeelement vorgesehen ist, durch welches das strangförmige Halteelement durchführbar und mittels eines Klemmmittels an diesem festlegbar ist, so dass bei gelöstem Klemmmittel die Leuchte um eine im wesentlichen horizontale Achse verschwenkbar ist und in einer gewählten Sollposition mittels des Klemmmittels festlegbar ist.

Bei einer vorbekannten Triangelaufhängung ist das Aufhängeelement mittels eines im montierten Zustand vertikal verlaufenden Drahtseiles befestigbar, wobei in Verlängerung des Drahtseiles eine Klemmschraube zur Verklemmung des als Drahtseil ausgeführten Halteelementes vorgesehen ist. Die Schraubenachse verläuft hierbei in der Verlängerung des Aufhängeseiles und zwischen den beiden sich an den Umlenkbereich angrenzenden Bereichen des Drahtseiles. Zur Betätigung der Klemmschraube muss diese manuell in Verlängerung des Drahtseiles ergriffen werden, um eine ausreichende Verdrehkraft auf diese ausüben zu können. Diese Handhabung ist aufgrund der beiden benachbarten Abschnitte des drahtseilförmigen Halteelementes jedoch behindert. Eine ausreichende Beabstandung der benachbarten Abschnitte des Halteelementes durch eine geeignete Drahtseilführung würde jedoch aufgrund des vergleichsweise hohen Gewichtes der Leuchte konstruktiv aufwendig sein. Aufhängungen anderer Art sind aus der JP 04 112406 A, FR 707 337 A, US 1 662 568 A, DE 178 394 C und DE 426 935 C bekannt.

Der Erfindung liegt die Aufgabe zugrunde, eine Triangelaufhängung für Hängeleuchten zu schaffen, bei welcher die Ausrichtung der Hängeleute einfach veränderbar bzw. einstellbar ist.

Diese Aufgabe wird erfindungsgemäß durch eine Triangelaufhängung gelöst, bei welcher das Klemmmittel außerhalb des durch die an den Umlenkbereich des strangförmigen Halteelementes eingeschlossenen Bereichs angeordnet ist. Hierdurch ist das Klemmmittel manuell einfach und ohne Behinderung betätigbar, so dass die Leuchte unter Entarretierung des Klemmmittels einfach in ihre Sollposition überführbar bzw. die Lage veränderbar ist. Der manuelle Angriff auf das Klemmmittel kann hierdurch außerhalb des Bereichs, der durch die an den Umlenkbereich angrenzenden Abschnitte des Halteelementes eingeschlossen wird, erfolgen.

Vorzugsweise ist das Klemmmittel zur Verklemmung oder Entarretierung des strangförmigen Halteelementes um eine Achse verdrehbar ausgeführt, welche mit der durch die an den Umlenkbereich angrenzenden Abschnitte des Halteelementes aufgespannten Ebene einen Winkel einschließt, vorzugsweise einen Winkel von größer 30 oder 45 Grad, insbesondere ca. 90 Grad. Das Klemmmittel kann somit seitlich von dem Aufhängeelement abstehen, wodurch dieses einfach betätigbar ist. Alternativ kann das Klemmelement um eine Achse verschwenkbar ausgeführt sein, welche mit der Ebenennormalen der oben definierten Ebene einen Winkel einschließt, vorzugsweise einen Winkel von größer 30 oder 45 Grad, insbesondere ca. 90 Grad..Die Verschwenkung des Klemmelementes erfolgt somit außerhalb der oben definierten Ebene, wodurch der Zugang zu dem Klemmmittel nicht durch die Abschnitte des strangförmigen Halteelementes behindert wird.

Das strangförmige Halteelement ist vorzugsweise in Art eines Seiles, z.B. eines Drahtseiles ausgeführt, gegebenenfalls kann das Halteelement auch in Art eines Bandes oder eines anderen strangförmigen flexiblen Elementes ausgeführt sein.

Vorzugsweise ist das Klemmmittel mit einem Bereich unter linienförmiger Anlage an das strangförmige Halteelement unter Kraftbeaufschlagung an diesem anlegbar, wobei die Linie insbesondere auch bogenförmig, insbesondere in etwa kreisbogenförmig, ausgeführt sein kann. Der Anlagebereich kann insbesondere als separates Klemmstück ausgeführt sein, welches durch ein Betätigungsmittel gegen das Halteelement kraftbeaufschlagbar ist.

Vorzugsweise weist das Klemmmittel eine Klemmbuchse auf, die mit ihrer Stirnseite durch ein Betätigungsmittel gegen das Halteelement kraftbeaufschlagbar ist. Gegebenenfalls kann auch die zylindrische Umfangsfläche einer Klemmbuchse, die z.B. durch ein Betätigungsmittel aufweitbar ist, gegen das Halteelement kraftbeaufschlagt werden, oder das Klemmmittel kann als Excenter ausgeführt sein, welcher eine ballige gegen das Halteelement anlegbare Excenterfläche aufweisen kann. Der Anlagebereich des Halteelementes an dem Klemmstück kann sich über einen Winkel von mehr als 30 Grad, vorzugsweise mehr als 90 Grad, insbesondere ca. 180 Grad und auch mehr erstrecken.

Das Klemmmittel kann eine Klemmscheibe zur Kraftbeaufschlagung des Klemmstückes gegen das strangförmige Halteelement aufweisen, wobei die Klemmscheibe einen das Klemmstück, insbesondere eine Klemmbuchse, durchgreifenden Gewindestift aufweist, der in ein korrespondierendes Gewinde des Aufhängeelementes eindrehbar ist. Hierdurch kann durch das Eindrehausmaß der Klemmscheibe die Haltekraft auf das Halteelement eingestellt werden. Vorzugsweise ist die Klemmscheibe derart ausgeführt, dass deren Umfangsfläche manuell zur Verdrehung der Klemmscheibe angreifbar ist. Hierdurch kann durch das Eindrehausmaß der Klemmscheibe die Haltekraft auf das Halteelement eingestellt werden. Vorzugsweise ist die Klemmscheibe derart ausgeführt, dass deren Umfangsfläche manuell zur Verdrehung der Klemmscheibe angreifbar ist, wozu die Umfangsfläche eine entsprechende Höhe aufweisen soll. Hierdurch kann bei entsprechendem Durchmesser der Klemmscheibe ein hohes Drehmoment auf das Klemmstück übertragen werden, ohne dass störende Vorsprünge an der Klemmscheibe notwendig sind. Beispielweise kann der Durchmesser der Klemmscheibe mehr als dem doppelten oder dreifachen, vorzugsweise größergleich dem fünf- oder achtfachen Durchmesser des Gewindestiftes aufweisen.

Das Aufhängeelement und das Klemmmittel, insbesondere in Form einer Klemmscheibe, können als parallel zu der von den an den Umlenkbereich angrenzenden Abschnitten des strangförmigen Halteelementes aufgespannten Ebene angeordnete plattenartige Bauteile ausgeführt sein. Aufhängeelement und Klemmmittel sind hierbei vorzugsweise unmittelbar benachbart zueinander angeordnet und weisen im Anlagebereich im Wesentlichen übereinstimmende Außenabmessungen auf, wobei der Unterschied in den Außenabmessungen vorzugsweise kleiner 25 Prozent oder kleiner 10 Prozent, besonders bevorzugt kleiner 5 Prozent ist, oder die Außenabmessungen praktisch übereinstimmen. Aufhängeelement und Klemmmittel können hierbei einen kreisrunden Umfang aufweisen, insbesondere wenn das Klemmmittel durch Verdrehung betätigbar ist. Hierdurch erscheint das Aufhängeelement zusammen mit dem Klemmmittel optisch als ein Bauteil. Vorzugsweise steht hierbei die Umfangsfläche des Klemmmittels geringfügig über die Umfangsfläche des benachbarten Abschnitts des Aufhängeelementes vor, so dass das Klemmmittel einfach manuell betätigbar ist.

Besonders bevorzugt wird das an dem Aufhängeelement vorgesehene deckenseitige Befestigungselement durch das Klemmmittel gegen unbeabsichtigtes Lösen von diesem gesichert. Hierzu kann das vollständig verschlossen werden.

Bei einer besonders bevorzugten Ausführungsform weist das Aufhängeelement eine Führung für das strangförmige Halteelement mit mindestens einem innerhalb des Aufhängelementes angeordneten Umlenkbereich auf, so dass die angrenzenden bei montierter Leuchte im wesentlichen geradlinig verlaufenden Abschnitte des Halteelementes innerhalb des Aufhängeelementes angeordnet sind. Der Umlenkbereich kann hierbei insbesondere bogenförmig, z.B. kreisbogenförmig ausgebildet sein. Hierdurch erfolgt eine bezogen auf Lageveränderungen der Leuchte stabilere Aufhängung derselben, so dass beispielsweise Lageveränderungen der Leuchte aufgrund äußerer Krafteinwirkungen vermindert werden.

Unabhängig hiervon, aber besonders bevorzugt in Kombination mit dem oben Gesagten kann das Aufhängeelement eine Führung für das strangförmige Halteelement mit mindestens zwei, vorzugsweise drei oder mehr Umlenkbereichen für das Halteelement aufweisen. Das Halteelement kann hierbei mäandrierend geführt werden, wobei die Umlenkungen jeweils vorzugsweise die halbe oder volle Stärke des Halteelementes, z.B. den Radius oder Durchmesser desselben übersteigen. Beispielsweise kann der Versatz des Halteelementes an benachbarten Umlenkbereichen oder über die gesamte Umlenkstrecke mehr als der drei- oder fünffachen Stärke des Halteelements entsprechen.

Vorzugsweise ist der Umlenkradius zumindest eines, mehrerer oder sämtlicher Umlenkbereiche größer/gleich der zwei oder dreifachen, vorzugsweise größer/gleich der fünffachen Stärke des Halteelements, die bei drahtförmigen Elementen dem jeweiligen Durchmesser entspricht. Die Umlenkradien benachbarter Umlenkbereiche können hierbei gleich oder voneinander verschieden sein. Hierdurch werden vergleichsweise scharfe Umlenkradien, die zu einer erschwerten Lageänderung der Leuchten oder bei häufigerer Betätigung zu einer Beschädigung des Halteelements führen können, vermieden. Gegebenfalls können in einem oder mehreren Umlenkbereichen auch Umlenkrollen vorgesehen sein. Insbesondere können an zumindest einem, vorzugsweise mehreren oder sämtlichen Umlenkbereichen, insbesondere an jeweils dem ersten und letzten der Umlenkbereiche der mäandrierenden Halteelementführung sich die Anlagebereiche an den Umlenkungen um mehr als 30 oder 60 Grad, vorzugsweise mehr als 90 Grad, besonders bevorzugt ca. 180 Grad oder mehr erstrecken.

Vorzugsweise liegen die Mittelpunkte dreier oder mehrerer Umlenkbereiche zumindest in etwa auf einer Geraden, die vorzugsweise bei montierter Leuchte horizontal angeordnet ist, wodurch eine gleichmäßige Lageveränderung der Leuchte möglich ist. Vorzugsweise liegen die Mittelpunkte zweier Umlenkbereiche, insbesondere jeweils zweier benachbarter Umlenkbereiche oder des jeweils ersten und letzten Umlenkbereichs der Halteelementführung bei montierter Leuchte auf einer horizontalen Geraden. Die Abweichung der Umlenkbereiche von der Geraden beträgt vorzugsweise weniger als 25 bis 10 %, vorzugsweise weniger als 5 % des jeweiligen Umlenkradius.

Das Halteelement kann in den Umlenkbereichen ober- und unterseitig mit geringem Spiel linienförmig geführt werden oder ggf. abschnittsweise ober- und/oder unterseitig frei geführt sein.

Die seitliche Führung für das Halteelement kann insbesondere als Nut ausgeführt sein, die in das Aufhängeelement eingearbeitet sein kann. Die Nut ist vorzugsweise an einem oder beiden Umlenkbereichen vorgesehen, die an dem Eintritt bzw. Austritt des Halteelementes in das Aufhängeelement vorgesehen sind. Vorzugsweise erstreckt sich die Nut jeweils in dem Bereich größter Krümmung des Umlenkbereichs und/oder an dem angrenzenden, zur Außenseite des Aufhängeelementes hinweisenden Einlauf bzw. Auslaufbereich des Halteelementes aus dem Aufhängeelement. Diese Bereiche können verglichen mit dem Umlenkbereich einen geringeren Krümmungsradius aufweisen oder linear ausgeführt sein. Alternativ oder zusätzlich hierzu kann zwischen den der Außenwand des Aufhängeelementes zugewandten Umlenkbereichen eine Führungsnut innerhalb des Aufhängeelementes, z.B. im Bereich eines weiteren Umlenkbereichs vorgesehen sein. Die Weite der Nut kann derart bemessen sein, dass das Halteelement mit geringem Spiel oder praktisch spielfrei in der Nut geführt wird. Die Nut kann auch ein geringes Untermaß aufweisen und hierdurch zusätzliche Haltekräfte auf das Halteelement ausübt, wobei sich vorzugsweise in vertikaler Richtung ein Nutbereich anschließt, in dem das Halteseil ohne Haltekräfte der Nutwandung durch die Nut längsbeweglich ist. Durch die Nut kann somit insbesondere im Einlauf und/oder im Auslaufbereich des Halteelementes aus dem Aufnahmeelement eine exakte Ausrichtung des Halteelementes erfolgen, insbesondere nach einer Festlegung der Position der zugeordneten Leuchte, so dass die Ausrichtung des Halteelementes und damit auch die der Leuchte relativ zu dem Aufhängeelement stets exakt definiert ist.

Die Tiefe der Nut kann ≥ 1/4 oder 1/3, z. B ≥ 1/2 der Stärke des Halteelementes sein, gegebenenfalls aber auch eine geringere Tiefe aufweisen.

Vorzugsweise weist das Aufhängeelement mindestens zwei Führungen für Halteelemente auf, in die gleichzeitig oder vorzugsweise wahlweise ein Halteelement anordenbar ist. Beide Führungen können dem selben Einlauf und Auslauf des Halteelementes aus dem Aufhängeelement zugeordnet sein, gegebenenfalls auch verschiedenen. Die mindestens zwei Führungen für das Halteelement können sich insbesondere in dem maximalen Aufnahmedurchmesser oder die Breite für das zugeordnete Halteelement unterscheiden, zusätzlich oder alternativ auch in der Anzahl und/oder den Radien der Umlenkbereiche und/oder der unter vergleichbaren Bedingungen auf das Halteelement ausgeübten Haltekraft, z.B. aufgrund unterschiedlicher Querschnitte, Längen, Oberflächenbeschaffenheiten der Führungsbereiche u. dgl.. Das Aufhängeelement ist hierdurch durch Wahl der jeweils geeigneten Führung an die jeweiligen Bedingungen einfach anpassbar.

Das Aufhängeelement kann einen Aufnahmeraum für das Klemmstück aufweisen, der in einen Aufnahmeraum für das deckenseitige Befestigungselement übergeht, wobei letzterer durch Anordnung des Klemmstücks an dem Aufhängelement auf zumindest einer Seite, insbesondere unterseitig, abgeschlossen werden kann. Hierdurch ist das Aufhängeelement, das insbesondere als Kunststoff- oder Leichtmetallspritzgussteil ausgeführt sein kann, besonders einfach herstellbar.

Der in dem Aufhängeelement eingebrachte Führungskanal für das Halteelement kann zumindest über eine Teillänge durch das Klemmstück seitlich verschlossen werden, wobei der Führungskanal derart ausgebildet ist, dass das Halteelement seitlich in den Führungskanal des Aufhängeelements einführbar ist, wodurch die Montage der Leuchtenaufhängung wesentlich erleichtert ist. Vorzugsweise wird der Führungskanal durch das Klemmstück oder unmittelbar durch das Klemmmittel, z.B. eine Klemmscheibe und/oder die Aufnahme des Aufhängeelements für das deckenseitige Befestigungselement durch das Klemmstück und/oder das Klemmmittel verschlossen, wenn das Klemmmittel praktisch keine Haltekraft auf das Halteelement mehr ausübt.

Hierbei kann die jeweilige Aufnahme für das Halteelement und/oder das deckenseitige Befestigungselement im vollständig entarretierten Zustand des Klemmmittels teilweise, z.B. spaltförmig, freigegeben werden, solange diese Öffnung nicht eine unbeabsichtigte Entfernung des Halteelements und/oder deckenseitigen Befestigungselements aus dem jeweiligen Aufnahmeraum gestattet.

Der Führungskanal für das Halteelement kann einschließlich zweier Umlenkbereiche jeweils durch einen U-förmigen Vorsprung des Aufhängeelements gebildet werden, wobei sich das strangförmige Halteelement über die beiden oberen Flanken des U-förmigen Vorsprunges und die zwischen diesen angeordnete Mulde erstreckt. Dieser U-förmige Vorsprung kann an einer Seite von einer Grundplatte des Aufnahmeelements und an der anderen Seite von dem Klemmmittel begrenzt werden, so dass das Halteelement zwischen diesen geführt werden kann. Der U-förmige Vorsprung kann eine Winkelerstreckung von größer/gleich 30 oder 45 Grad, vorzugsweise größer/gleich 90°, insbesondere ca. 180 Grad oder mehr aufweisen.

Dem erfindungsgemäßen Aufhängeelement kann auch ein asymmetrisch aufgehängte Leuchte zugeordnet sein, so dass unterschiedliche Längen der sich von dem Aufhängeelement zu der Leuchte erstreckenden Bereiche des Halteelementes vorliegen. Dies ist bei insbesondere bei Leuchten mit außermittig liegendem Schwerpunkt der Fall, z.B. bei einseitig angeordneten Versorgungseinrichtungen.

Die Erfindung wird nachfolgend beispielhaft beschrieben und anhand der Figuren beispielhaft erläutert. Es zeigen
Fig. 1 eine Frontansicht einer montierten erfindungsgemäßen Aufhängung,
Fig. 2 eine Schnittdarstellung eines Aufhängeelements der Aufhängung nach Fig. 1,
Fig. 3 eine frontseitige Ansicht (Fig. 3A), eine Querschnittsansicht (Fig. 3B) und eine Seitenansicht (Fig. 3C) des Basisteils des Aufhängeelements nach Fig. 2.
Fig. 4 eine perspektivische Ansicht einer weiteren Ausführungsform eines Aufhängeelementes (Fig. 4a) und eine Schnittdarstellung desselben (4b).

Die erfindungsgemäße Triangelaufhängung 1 weist ein im Wesentlichen plattenförmiges Aufhängeelement 2 auf, durch welches an ein strangförmiges Halteelement, das im Folgenden als Drahtseil 3 bezeichnet ist, durchgeführt ist. Das Drahtseil 3 weist hierbei einen in dem Aufhängeelement angeordneten Umlenkbereich 4 sowie an diesen angrenzende, bei montierter Leuchte im Wesentlichen geradlinige Abschnitte 5 auf, wobei die nicht dargestellten Endbereiche des Drahtseils 3 an einer Leuchte durch herkömmliche Mittel befestigbar sind. Ferner weist das Aufhängeelement 2 ein deckenseitiges Befestigungselement 6 auf, das nach dem Ausführungsbeispiel ebenfalls als Drahtseil ausgeführt ist, aber auch eine Lasche oder ein anderes geeignetes Befestigungselement darstellen kann. Ferner ist ein Klemmmittel in Form einer die Klemmbuchse 7 betätigenden Klemmscheibe 8 vorgesehen. Die Klemmscheibe 8 ist hierbei um eine Achse 9 verdrehbar, welche senkrecht auf der Ebene steht, die durch die beiden sich an den Umlenkbereich 4 anschließenden Abschnitte 5 des Drahtseils 3 anschließen. Hierdurch ist die plattenförmige Klemmscheibe 8 außerhalb des durch die beiden Abschnitte 5 des Drahtseils eingeschlossenen winkelförmigen Bereichs 10 angeordnet und damit besonders einfach manuell zugänglich. Ferner ist das Klemmmittel in Form der Klemmscheibe 8 hierbei oberhalb der durch die Abschnitte 5 aufgespannten Ebene angeordnet, wodurch die Zugänglichkeit des Klemmmittels weiter verbessert wird.

Das Drahtseil 3 wird in seinem Umlenkbereich in einem Führungskanal 11 des Aufhängeelements 2 geführt, wobei der Führungskanal 11 seitlich offen ausgeführt ist und durch die Klemmbuchse 7 über eine Teillänge und weiterhin durch das als Klemmscheibe ausgebildete Klemmmittel über die gesamte Breite des Auffangeelements 2 seitlich verschlossen wird. Der Führungskanal 11 ist hierbei in dem Mittelquerschnitt des Auffangeelements 2 angeordnet. Die Stirnseite 12 der Klemmbuchse 7 kann hierbei durch Betätigung des Klemmmittels seitlich gegen das Drahtseil 3 kraftbeaufschlagt werden, wobei die Breite des Führungskanals derart bemessen ist, dass bei teilweise oder vollständig betätigtem Klemmmittel das Drahtseil gegen eine Wandung des Führungskanals 11, genauer gegen den Nutgrund desselben unter Ausübung einer ausreichenden Haltekraft für die Leuchte gepresst wird.

Wie aus Fig. 1 ersichtlich, liegt hierbei das Drahtseil 3 mit einem in etwa kreisförmigen Bogen, der sich in etwa über 180 Grad an der Stirnseite der Klemmbuchse 7 an. Die Klemmbuchse weist hierzu ferner eine zentrische Durchtrittsöffnung auf, durch welche der in einer korrespondierenden Gewindeausnehmung eingreifende Gewindezapfen 14 der Klemmscheibe eingreift, so dass bei entsprechender Eindrehtiefe die Innenseite der Klemmscheibe gegen die Klemmbuchse kraftbeaufschlagbar ist.

Wie aus Fig. 2 ersichtlich, weisen die runde Klemmscheibe und das runde Aufhängeelement im Anlagebereich im Wesentlichen den gleichen Durchmesser auf, wobei die Stirnseite 15 der Klemmscheibe geringfügig über die Zylinderfläche 16 des Aufhängeelements 2 vorsteht und hierdurch manuell leicht ergreifbar ist.

Das drahtförmige Befestigungselement 6 ist mit seinem verbreiterten Endbereich 17 in einer Aufnahme 18 des Aufhängeelements angeordnet und ist hierbei in dem seitlich offenen Aufnahmeschlitz 19 durchgeführt. Der Schlitz 19 wird seitlich durch die Klemmscheibe 8 verschlossen, wobei der Durchmesser des Befestigungselements 6 derart bemessen ist, dass bei das Drahtseil 3 gerade vollständig freigebender Klemmscheibe 8 der zwischen Aufhängeelement 2 und Klemmscheibe 8 entstehende Schlitz ausreichend eng ist, um eine Entfernung des Befestigungselements 6 aus der Aufnahme 18 zu verhindern, wozu auch der verbreiterte Endbereich 17 beiträgt.

Der Führungskanal 11 für das Drahtseil 3 weist nach dem Ausführungsbeispiel 3 Umlenkbereiche 20 auf, wobei auch die Endbereiche der geradlinigen Abschnitte 5 des Drahtseils in dem Auffangelement 2 angeordnet sind. Die zwei am weitesten beabstandeten Umlenkbereiche werden durch die Endbereiche eines U-förmigen Vorsprungs 21 gebildet, wobei die Oberseiten 22 der Flanken des Vorsprunges einen Krümmungsradius aufweisen, der in etwa dem fünffachen Drahtdurchmesser entspricht. Aufgrund dieses vergleichsweise großen Radius ist eine leicht gleitende Durchführung des Drahtseils um die Umlenkbereiche des Führungskanals möglich. Die Mittelpunkte 23 der Umlenkbereiche 20 liegen hierbei in etwa auf einer in etwa horizontalen Geraden, die durch den Mittelpunkt des Aufhängeelements geht.

Das Drahtseil 3 weist von den oberseitigen bogenförmigen Vorsprünge 24 in den Umlenkbereichen ausreichend Spiel auf. Der mittlere Umlenkbereich wird durch den Aufnahmezapfen 26, welcher die Klemmbuchse 7 haltert, geführt. Die Klemmbuchse 7 liegt mit ihrer äußeren Umfangsfläche 27 ferner praktisch spielfrei an der radial außenliegenden Wandung des Führungskanals 11 an, wodurch eine verkantungsfreie Verschiebung der Klemmbuchse 7 möglich ist.

Wie aus Fig. 3 ersichtlich ist, schließt sich der Aufnahmeraum unmittelbar an die Aufnahme 18 für das Befestigungselement 6 an, wobei die Aufnahme 18 durch die Umfangsfläche der Klemmbuchse 7 nach unten hin begrenzt wird. An den Umlenkbereich 22 schließt sich nach außen hin ein geradliniger Auflagebereich 22a für das Halteelement an.

Durch Verdrehung der Klemmscheibe 8 kann somit das Drahtseil 3 aufgrund der linienförmigen Anlage der Klemmbuchse 7 mit hoher Haltekraft gegen das Aufhängeelement 2 kraftbeaufschlagt werden, wobei bei teilweiser oder vollständiger Aufhebung der Kraftbeaufschlagung der Klemmbuchse 7 durch die Klemmscheibe 8 das Drahtseil in den Führungskanal 11 längsverschiebbar ist und so die Leuchte in ihre Sollposition verschwenkt werden kann. Aufgrund der mehrfachen Umlenkung des Drahtseils 3 in dem Führungskanal wird ferner auch bei vollständig entarretiertem Klemmmittel aufgrund der Gewichtskraft der Leuchte eine gewisse Reibungskraft auf das Drahtseil 3 ausgeübt, so dass die Leuchte exakt positionierbar ist. Zum Ausrichten der horizontalen Lage der Leuchte muss somit die Klemmscheibe 8 nur gelockert werden.

Fig. 4 zeigt ein Aufhängeelement, welches jeweils im Einlaufbereich 35 und im Auslaufbereich 36 eine Führungsnut 30 für das Drahtseil 3 aufweist. Die Nut 30 erstreckt sich, wie auch in Fig. 4b gezeigt, über den gesamten Anlagebereich des Drahtseils 3 an dem Einlauf und Auslauf zugeordneten Umlenkbereichen 20 des Aufhängeelementes. Die Nuttiefe beträgt etwa 0,5 mm und entspricht ca. dem halben Durchmesser des vorgesehenen Drahtseiles. Gegebenenfalls kann die Nut sich auch nur über einen Teil der Anlagelinie des Halteelementes an dem jeweiligen Umlenkbereich erstrecken. Nach dem Ausführungsbeispiel erstreckt sich die am Einlauf- und Auslaufbereich vorgesehene Nut jeweils im wesentlichen geradlinig und bei symmetrischer Aufhängung horizontal, wobei die bezüglich des Aufhängeelementes außenseitigen Endbereiche bogenförmig ausgeführt sind und mit abnehmender Nuthöhe flach auslaufen.

Wie in Fig. 4b gezeigt, ist eine ersten Führung 11a für ein erste Halteelement vorgesehen, die sich zwischen den beiden Umlenkbereichen 20, die dem Einlauf- und Auslauf 35, 36 des Aufhängeelementes benachbart sind, und um einen weiteren Umlenkbereich, welcher hier durch die Lagerzapfen 32 für das Klemmmittel gebildet wird, erstreckt. Ferner ist eine weitere Führung 11b für ein Halteelement unterschiedlicher Stärke, z.B größeren Durchmessers vorgesehen, welches oberhalb des Lagers für das Klemmelement verläuft und hier durch die Enden der beiden Stege 37 gebildet wird. Diese Führung weist insgesamt geringere Krümmungsradien auf als die Führung 11a. Beispielsweise können die Führungen 11a, 11b für Halteelemente mit Stärken bzw. Durchmessern von 1 mm bzw. 2,5 mm ausgeführt sein.

### Bezugszeichenliste

- 1: Aufhängung
- 2: Aufhängeelement
- 3: Drahtseil
- 4: Umlenkbereich
- 5: geradliniger Abschnitt
- 6: deckenseitiges Befestigungselement
- 7: Klemmbuchse
- 8: Klemmscheibe
- 9: Achse
- 10: eingeschlossener Bereich
- 11: Führungskanal
- 11a/11b: Führung
- 12: Stirnseite
- 13: Gewindeausnehmung
- 14: Gewindezapfen
- 15: Stirnseite
- 16: Zylinderfläche
- 17: Endbereich
- 18: Aufnahme
- 19: Schlitz
- 20: Umlenkbereich
- 21: Vorsprung
- 22: Oberseite
- 23: Mittelpunkt
- 24: Vorsprung
- 26: Aufnahmezapfen
- 27: Umfangsfläche
- 30: Nut
- 32: Lagerzapfen
- 35: Einlauf
- 36: Auslauf
- 37: Steg

## Patentansprüche

1. Triangelaufhängung für eine Hängeleuchte mit einem flexiblen strangförmigen Halteelement mit zwei Endbereichen zur Befestigung an einer Hängeleuchte und einem mittleren Umlenkbereich (4), wobei durch die sich an den Umlenkbereich anschließenden im wesentlichen geradlinigen Abschnitte (5) des Halteelementes eine Ebene aufgespannt wird, wobei ein deckenseitig befestigbares Aufhängeelement (2) vorgesehen ist, wobei das Halteelement durch das Aufhängeelement (2) durchführbar und mittels eines Klemmmittels (7,8) an diesem festlegbar ist, so dass bei gelöstem Klemmmittel (7,8) die Hängeleuchte um eine im Wesentlichen horizontale Achse verschwenkbar ist und in einer gewünschten Sollposition mittels des Klemmmittels (7,8) festlegbar ist, **dadurch gekennzeichnet, dass** das Klemmmittel (7, 8) außerhalb des durch die sich an den Umlenkbereich (4) angrenzenden Abschnitte (5) des strangförmigen Halteelements (3) eingeschlossenen Bereichs (10) angeordnet ist.

2. Triangelaufhängung nach Anspruch 1, **dadurch gekennzeichnet, dass** das Klemmmittel (7, 8) um eine mit der Ebene einen Winkel einschließenden Achse (9) verdrehbar und/oder um eine mit der Ebenennormalen einen Winkel einschließenden Achse verschwenkbar ausgeführt ist.

3. Triangelaufhängung nach Anspruch 1 oder 2, **dadurch gekennzeichnet, dass** das Klemmmittel (7,8) mit einem Bereich (12) unter linienförmiger Anlage gegen ein strangförmig ausgebildetes Halteelement (3) kraftbeaufschlagbar ist.

4. Triangelaufhängung nach Anspruch 3, **dadurch gekennzeichnet, dass** das Klemmmittel (7,8) eine Klemmbuchse (7) aufweist, die mit ihrer Stirnseite (12) linienförmig gegen das Halteelement kraftbeaufschlagbar ist.

5. Triangelaufhängung nach einem der Ansprüche 1-4, **dadurch gekennzeichnet, dass** das Klemmmittel (7,8) ein Klemmstück aufweist, das durch eine verdrehbare Klemmscheibe (8) gegen das strangförmige Halteelement kraftbeaufschlagbar ist, und dass die Klemmscheibe (8) einen das Klemmstück durchgreifenden Gewindezapfen (14) aufweist, der in das Aufhängeelement (2) eindrehbar ist.

6. Triangelaufhängung nach einem der Ansprüche 1-5, **dadurch gekennzeichnet, dass** das Aufhängeelement (2) und das Klemmmittel (7,8) als parallel zu der von den sich an den Umlenkbereich (4) angrenzenden Halteelementabschnitten (5) aufgespannten Ebene angeordnete plattenartige Bauteile ausgeführt sind, die im Anlagebereich im Wesentlichen übereinstimmende Außenabmessungen aufweisen.

7. Triangelaufhängung nach einem der Ansprüche 1-5, **dadurch gekennzeichnet, dass** eindeckenseitiges Befestigungselement (6) an dem Aufhängeelement (2) durch das Klemmmittel (7,8) gesichert ist.

8. Triangelaufhängung nach Anspruch 7, **dadurch gekennzeichnet, dass** das Aufhängeelement (2) eine im montierten Zustand nach oben und seitlich geöffnete Aufnahme (18) für das deckenseitige Befestigungselement (6) aufweist, welches seitlich in eine Aufnahme (18) einführbar ist, und dass eine seitliche Öffnung (19) durch das Klemmmittel (7,8) zumindest teilweise verschließbar ist.

9. Triangelaufhängung nach einem der Ansprüche 1-8, **dadurch gekennzeichnet, dass** das Aufhängeelement (2) einen Führungskanal (11) für das Halteelement mit mindestens einem innerhalb des Aufhängeelements (2) angeordneten Umlenkbereich, der die angrenzenden im Wesentlichen geradlinigen Abschnitte des Halteelements umfasst, aufweist.

10. Triangelaufhängung nach einem der Ansprüche 1-9, **dadurch gekennzeichnet, dass** das Aufhängeelement (2) eine Führung (11) für das Halteelement mit mindestens zwei Umlenkbereichen (20) für das Halteelement aufweist.

11. Triangelaufhängung nach Anspruch 9 oder 10, **dadurch gekennzeichnet, dass** zumindest ein Umlenkbereich durch einen Aufnahmezapfen (26) für ein Klemmstück (7) des Klemmmittels (7, 8) gebildet wird.

12. Triangelaufhängung nach einem der Ansprüche 9-11, **dadurch gekennzeichnet, dass** der Umlenkradius zumindest eines Umlenkbereichs größer/gleich der zweifachen Stärke des Halteelements ist.

13. Triangelaufhängung nach einem der Ansprüche 9-12, **dadurch gekennzeichnet, dass** mehrere Umlenkungen vorgesehen sind und dass die Mittelpunkte (23) mehrerer Umlenkbereiche (20) zumindest in etwa auf einer horizontal angeordneten Geraden liegen.

14. Triangelaufhängung nach einem der Ansprüche 9-13, **dadurch gekennzeichnet, dass** die Führung (11) für das Halteelement zumindest teilweise als das Halteelement seitlich führende Nut (30) ausgebildet ist.

15. Triangelaufhängung nach einem der Ansprüche 9-14, **dadurch gekennzeichnet, dass** mindestens zwei Führungen (11a, 11b) für Halteelemente vorgesehen sind.

16. Triangelaufhängung nach einem der Ansprüche 1-15, **dadurch gekennzeichnet, dass** das Aufhängeelement (2) eine Aufnahme für ein Klemmstück des Klemmmittels (7,8) aufweist, die in die Aufnahme (18) für das deckenseitige Befestigungselement (6) übergeht.

17. Triangelaufhängung nach einem der Ansprüche 9-16, **dadurch gekennzeichnet, dass** das Klemmmittel (7, 8) den Führungskanal (11) für das Halteelement seitlich zumindest teilweise verschließt.

18. Triangelaufhängung nach einem der Ansprüche 1-17, **dadurch gekennzeichnet, dass** ein Führungskanal (11) für das Halteelement (3) einschließlich zweier Umlenkbereiche durch einen sich seitlich erstreckenden U-förmigen Vorsprung (21) des Aufhängeelements (2) gebildet wird.

19. Triangelaufhängung nach einem der Ansprüche 10-18, **dadurch gekennzeichnet, dass** die Führung einen Einlauf (35) und einen Auslauf (36) für das Halteelement aufweist, wobei zwischen diesen ein Umlenkbereich für das Halteelement bei montierter Leuchte bereitgestellt wird, und dass das Klemmmittel (7,8) außerhalb des Bereichs angeordnet ist, der durch das durch den Einlauf (35) und den Auslauf (36) geführte Halteelement eingeschlossen wird.

## Claims

1. Triangular suspension for a suspended lamp having a flexible strand-like holding element having two end regions for fixing to a suspended lamp and a central redirecting region (4), with a plane being defined by the substantially rectilinear portions (5) of the holding element which are adjacent to the redirecting region, with a suspension element (2) which can be fixed at the upper side being provided, the holding element being able to be guided through the suspension element (2) and being able to be fixed thereto by way of a clamping means (7, 8) so that the suspended lamp can be pivoted about a substantially horizontal axis when the clamping means (7, 8) is disengaged and can be fixed in a desired position by means of the clamping means (7, 8), **characterised in that** the clamping means (7, 8) is arranged outside the region (10) enclosed by the portions (5) of the strand-like holding element (3) which are adjacent to the redirecting region (4).

2. Triangular suspension according to claim 1, **characterised in that** the clamping means (7, 8) is constructed so as to be rotatable about an axis (9), which encloses an angle with the plane, and/or to be pivotable about an axis which encloses an angle with the normal to the plane.

3. Triangular suspension according to claim 1 or claim 2, **characterised in that** the clamping means (7, 8) can be acted upon with force via a region (12) with linear abutment against a holding element (3) which is of strand-like form.

4. Triangular suspension according to claim 3, **characterised in that** the clamping means (7, 8) has a clamping bushing (7) which can be acted upon with force with the front side (12) thereof linearly against the holding element.

5. Triangular suspension according to any one of claims 1 to 4, **characterised in that** the clamping means (7, 8) has a clamping piece which can be acted upon with force by a rotatable clamping disk (8) against the strand-like holding element, and **in that** the clamping disk (8) has a threaded stud (14) which engages through the clamping piece and which can be rotated into the suspension element (2).

6. Triangular suspension according to any one of claims 1 to 5, **characterised in that** the suspension element (2) and the clamping means (7, 8) are constructed as plate-like components which are arranged parallel with the plane which is defined by the holding element portions (5) adjacent to the redirecting region (4) and which have substantially corresponding outside dimensions in the abutment region.

7. Triangular suspension according to any one of claims 1 to 5, **characterised in that** a fixing element (6) at the upper side is secured to the suspension element (2) by the clamping means (7, 8).

8. Triangular suspension according to claim 7, **characterised in that** the suspension element (2) has a receiving portion (18), which is upwardly and laterally open in the mounted state, for the fixing element (6) which is at the upper side and which can be introduced laterally into a receiving portion (18), and **in that** a lateral opening (19) can be closed at least partially by the clamping means (7, 8).

9. Triangular suspension according to any one of claims 1 to 8, **characterised in that** the suspension element (2) has a guide channel (11) for the holding element having at least one redirecting region which is arranged inside the suspension element (2) and which contains the adjacent, substantially linear portions of the holding element.

10. Triangular suspension according to any one of claims 1 to 9, **characterised in that** the suspension element (2) has a guide (11) for the holding element having at least two redirecting regions (20) for the holding element.

11. Triangular suspension according to claim 9 or claim 10, **characterised in that** at least one redirecting region is formed by a receiving stud (26) for a clamping piece (7) of the clamping means (7, 8).

12. Triangular suspension according to any one of claims 9 to 11, **characterised in that** the redirecting radius of at least one redirecting region is greater than/equal to double the thickness of the holding element.

13. Triangular suspension according to any one of claims 9 to 12, **characterised in that** a plurality of redirections are provided and **in that** the centre points (23) of a plurality of redirecting regions (20) are at least substantially on a horizontally arranged straight line.

14. Triangular suspension according to any one of claims 9 to 13, **characterised in that** the guide (11) for the holding element is constructed at least partially as a groove (30) which laterally guides the holding element.

15. Triangular suspension according to any one of claims 9 to 14, **characterised in that** at least two guides (11a, 11b) are provided for holding elements.

16. Triangular suspension according to any one of claims 1 to 15, **characterised in that** the suspension element (2) has a receiving portion for a clamping piece of the clamping means (7, 8), which receiving portion merges into the receiving portion (18) for the fixing element (6) at the upper side.

17. Triangular suspension according to any one of claims 9 to 16, **characterised in that** the clamping means (7, 8) laterally closes the guide channel (11) for the holding element at least partially.

18. Triangular suspension according to any one of claims 1 to 17, **characterised in that** a guide channel (11) for the holding element (3) including two redirecting regions is formed by a laterally extending U-shaped projection (21) of the suspension element (2).

19. Triangular suspension according to any one of claims 10 to 18, **characterised in that** the guide has an inlet (35) and an outlet (36) for the holding element, with a redirecting region for the holding element being provided therebetween when the lamp is mounted, and **in that** the clamping means (7, 8) is arranged outside the region which is enclosed by the holding element guided by the inlet (35) and the outlet (36).

## Revendications

1. Dispositif de suspension triangulaire pour une lampe suspendue avec un élément de maintien souple en forme de brin, avec deux zones d'extrémité pour fixation à une lampe suspendue et une zone de détournement (4) centrale, un plan étant délimité par des sections (5), essentiellement rectilignes, se raccordant au niveau de la zone de détournement, de l'élément de maintien, un élément de suspension (2) pouvant être fixé côté plafond étant prévu, l'élément de maintien pouvant être conduit à travers l'élément de suspension (2) et fixé à celui-ci à l'aide d'un moyen de serrage (7, 8), de sorte que, le moyen de serrage (7, 8) desserré, la lampe suspendue peut être pivotée autour d'un axe essentiellement horizontal et fixée dans une position théorique souhaitée à l'aide du moyen de serrage (7, 8), **caractérisé en ce que** le moyen de serrage (7, 8) est disposé en dehors de la zone (10) enfermée par les sections (5), se jouxtant au niveau de la zone de détournement (4), de l'élément de maintien (3) en forme de brin.

2. Dispositif de suspension triangulaire selon la revendication 1, **caractérisé en ce que** le moyen de serrage (7, 8) peut être tourné autour d'un axe (9) incluant un angle avec le plan et/ou est réalisé pouvant pivoter autour d'un axe incluant un angle avec les normales du plan.

3. Dispositif de suspension triangulaire selon la revendication 1 ou 2, **caractérisé en ce que** le moyen de serrage (7, 8) peut être soumis à une force avec une zone (12), sous positionnement linéaire, contre un élément de maintien (3) réalisé en forme de brin.

4. Dispositif de suspension triangulaire selon la revendication 3, **caractérisé en ce que** le moyen de serrage (7, 8) présente une douille de serrage (7) qui, avec son côté frontal (12), peut être soumise à une force, linéairement, contre l'élément de maintien.

5. Dispositif de suspension triangulaire selon l'une quelconque des revendications 1 à 4, **caractérisé en ce que** le moyen de serrage (7, 8) présente une pièce de serrage qui peut être soumise à une force à travers une rondelle de serrage (8) pouvant être tournée, contre l'élément de maintien en forme de brin, et **en ce que** la rondelle de serrage (8) présente un tourillon fileté (14) saisissant la pièce de serrage et pouvant être fixé par vissage dans l'élément de suspension (2).

6. Dispositif de suspension triangulaire selon l'une quelconque des revendications 1 à 5, **caractérisé en ce que** l'élément de suspension (2) et le moyen de serrage (7, 8) sont réalisés en tant que composants, de type plaque, disposés parallèlement au plan délimité par les sections (5) de l'élément de maintien se jouxtant au niveau de la zone de détournement (4) et présentant des dimensions extérieures essentiellement concordantes dans la zone de positionnement.

7. Dispositif de suspension triangulaire selon l'une quelconque des revendications 1 à 5, **caractérisé en ce qu'**un élément de fixation (6) côté plafond est sécurisé au niveau de l'élément de suspension (2) par le moyen de serrage (7, 8).

8. Dispositif de suspension triangulaire selon la revendication 7, **caractérisé en ce que** l'élément de suspension (2) présente un logement (18) ouvert latéralement et vers le haut à l'état de montage, pour l'élément de fixation (6) côté plafond, lequel peut être introduit latéralement dans un logement (18) et **en ce qu'**une ouverture (19) latérale peut être fermée, au moins en partie, par le moyen de serrage (7, 8).

9. Dispositif de suspension triangulaire selon l'une quelconque des revendications 1 à 8, **caractérisé en ce que** l'élément de suspension (2) présente un canal de guidage (11) pour l'élément de maintien avec au moins une zone de détournement disposée à l'intérieur de l'élément de suspension et comprenant les sections, contigües et essentiellement rectilignes, de l'élément de maintien.

10. Dispositif de suspension triangulaire selon l'une quelconque des revendications 1 à 9, **caractérisé en ce que** l'élément de suspension (2) présente un guidage (11) pour l'élément de maintien avec au moins deux zones de détournement (20) pour l'élément de maintien.

11. Dispositif de suspension triangulaire selon la revendication 9 ou 10, **caractérisé en ce qu'**au moins une zone de détournement est formée par un tourillon (26) pour une pièce de serrage (7) du moyen de serrage (7, 8).

12. Dispositif de suspension triangulaire selon l'une quelconque des revendications 9 à 11, **caractérisé en ce que** le rayon de détournement d'au moins une zone de détournement est égal/supérieur au double de l'épaisseur de l'élément de maintien.

13. Dispositif de suspension triangulaire selon l'une quelconque des revendications 9 à 12, **caractérisé en ce que** sont prévus plusieurs détournements et **en ce que** les points centraux (23) de plusieurs zones de détournement (20) sont au moins à peu près sur une droite disposée horizontalement.

14. Dispositif de suspension triangulaire selon l'une quelconque des revendications 9 à 13, **caractérisé en ce que** le guidage (11) pour l'élément de maintien est réalisé au moins en partie en tant que rainure (30) guidant latéralement l'élément de maintien.

15. Dispositif de suspension triangulaire selon l'une quelconque des revendications 9 à 14, **caractérisé en ce qu'**au moins deux guidages (11 a, 11 b) sont prévus pour des éléments de maintien.

16. Dispositif de suspension triangulaire selon l'une quelconque des revendications 1 à 15, **caractérisé en ce que** l'élément de suspension (2) présente un logement pour une pièce de serrage du moyen de serrage (7, 8) qui devient le logement (18) pour l'élément de fixation (6) côté plafond.

17. Dispositif de suspension triangulaire selon l'une quelconque des revendications 9 à 16, **caractérisé en ce que** le moyen de serrage (7, 8) obture, au moins en partie latéralement, le canal de guidage (11) pour l'élément de maintien.

18. Dispositif de suspension triangulaire selon l'une quelconque des revendications 1 à 17, **caractérisé en ce qu'**un canal de guidage (11) est formé pour l'élément de maintien (3), y compris les deux zones de détournement, par une saillie (21), en forme de U et s'étendant latéralement, de l'élément de suspension (2).

19. Dispositif de suspension triangulaire selon l'une quelconque des revendications 10 à 18, **caractérisé en ce que** le guidage présente une entrée (35) et une sortie (36) pour l'élément de maintien, une zone de détournement étant, la lampe montée, mise à disposition entre celles-ci pour l'élément de maintien, et **en ce que** le moyen de serrage (7, 8) est disposé en dehors de la zone qui est enfermée par l'élément de maintien guidé à travers l'entrée (35) et la sortie (36).
